# EUROPÄISCHE PATENTSCHRIFT

(11) **EP 0 461 293 B1**
(45) Veröffentlichungstag und Bekanntmachung des Hinweises auf die Patenterteilung: **16.02.1994**
(21) Anmeldenummer: 90111303.5
(22) Anmeldetag: 15.06.1990
(51) Int. Cl.: B24B 39/04

(54) **Verfahren zum Glatt- bzw Festwalzen von mehrhübigen Kurbelwellen und Maschine zur Durchführung des Verfahrens**
Method for rolling of crankshafts with different eccentricities and machine for carrying out this method
Procédé de galetage respectivement écrouissage de vilebrequins à excentricité différente et machine pour la mise en oeuvre de ce procédé

(43) Veröffentlichungstag der Anmeldung: 18.12.1991
(73) Patentinhaber: Wilhelm Hegenscheidt Gesellschaft mbH, D-41804 Erkelenz (DE)
(72) Erfinder: Winkens, Rudolf, D-5140 Erkelenz-Gerderath (DE)
(74) Vertreter: Mayer-Pohske, Joachim-Wolfgang Rechtsanwälte Dr. Dettmeier & Partner

(56) Entgegenhaltungen:
- EP-A- 0 167 659
- EP-A- 0 213 256
- DE-A- 3 108 746

## Beschreibung

Die Erfindung betrifft ein Verfahren zum Glatt- bzw. Festwalzen von Lagerzapfen von mehrhübigen Kurbelwellen sowie eine Maschine zur Durchführung des Verfahrens.

Es ist ganz allgemein bekannt, Lagerzapfen von mehrhübigen Kurbelwellen glattzuwalzen und festzuwalzen. Hierbei beschränkt sich die Festwalzoperation sehr häufig auf den Bereich des Übergangsradius zwischen Lagerzapfen und Kurbelwange. Dabei wird überwiegend angestrebt, sämtliche Lagerzapfen, also sowohl alle Hauptlagerzapfen als auch alle Pleuellagerzapfen, gleichzeitig zu walzen. Dies ist die wirtschaftlichste Methode, weil die Kurbelwelle mit einem einzigen Arbeitsgang fertig bearbeitet ist. Solche Maschinen wurden ursprünglich als Spezialmaschinen konstruiert und für eine einzige Kurbelwellenabmessung, also für einen einzigen, genau definierten Kurbelwellentyp ausgelegt. Diese Methode war immer dann unwirtschaftlich, wenn unterschiedliche Kurbelwellentypen, also Kurbelwellen mit unterschiedlichen Abmessungen, in kleineren Serien produziert und gewalzt werden sollten. Es war dann erforderlich, für jeden einzelnen Kurbelwellentyp auch eine entsprechende Walzmaschine bereitzustellen.

Um dem vorbeschriebenen Mangel zu entgehen, wurden umrüstbare Kurbelwellenwalzmaschinen bekannt EP-A-0 167 659 die nun zwar nicht mehr sämtliche Lagerzapfen gleichzeitig walzen konnten, die aber leicht auf unterschiedliche Kurbelwellenabmessungen einzustellen waren und mit denen dann die unterschiedlichen Lagerzapfen sukzessive gewalzt werden konnten. Eine ähnliche Einrichtung ist ebenfalls mit der US-A-4 290 238 bekannt geworden.
In beiden Fällen ist die Bearbeitung der Kurbelwellen sehr langsam und damit unwirtschaftlich.

Bei allen bisher beschriebenen Maschinen des Standes der Technik sind die Lagerzapfenwalzgeräte so jeweils nebeneinander angeordnet, daß immer zwei unmittelbar benachbarte Lagerzapfen gleichzeitig gewalzt werden oder gewalzt werden können. Ein ähnliches verfahren ist beschrieben in der DE-A-3 108 746, die dem oberbegriff des Anspruchs 1 entspricht. Diese Art der Anordung der Walzwerkzeuge mit den Walzgeräten ist bei Kurbelwellen mit extrem eng nebeneinanderliegenden Pleuellagerzapfen nicht mehr möglich, weil kein ausreichender Platz besteht, um die Walzgeräte nebeneinander anzuordnen. In solchen Fällen bleibt nur die Möglichkeit, mit einem einzelnen Walzgerät mindestens für die Pleuellagerzapfen diese jeweils nacheinander einzeln zu walzen. Für eine Serienfertigung auch schon bei kleinen Stückzahlen ist eine solche Vorgehensweise völlig indiskutabel.

Ausgehend von dem vorbeschriebenen Stand der Technik liegt der Erfindung somit die Aufgabe zugrunde, ein Verfahren und eine Maschine zur Durchführung des Verfahrens vorzuschlagen, mit dem bzw. der insbesondere solche Kurbelwellen mit extrem eng nebeneinanderliegenden Pleuellagerzapfen wirtschaftlich gewalzt werden können.

Ausgehend von einem Verfahren der eingangs beschriebenen Art, wird diese Aufgabe erfindungsgemäß dadurch gelöst, daß alle Pleullagerzapfen in mindestens zwei Gruppen aufgeteilt und gruppenweise nacheinander gewalzt werden, wobei zu jeder Gruppe die jeweils nicht unmittelbar benachbarten Pleuellagerzapfen gehören. Auf diese Art und Weise müssen lediglich zwei Walzvorgänge trotz einer Vielzahl von Pleuellagerzapfen durchgeführt werden, und es wird gleichzeitig Platz geschaffen, um Walzgeräte anordnen zu können. Die Aufteilung in zwei Gruppen macht die Anordnung von nebeneinanderliegenden Walzgeräten wieder möglich, wobei die Tatsache, daß alle Pleuellagerzapfen in nur zwei Gruppen aufgeteilt sind, gleichzeitig dafür sorgt, daß nur zwei Walzvorgänge erforderlich sind, weil jeweils eine komplette Gruppe in einem Walzvorgang gewalzt werden kann. Gleichzeitig ist es möglich, während eines solchen Walzvorganges einer Gruppe von Pleuellagerzapfen gleichzeitig alle oder auch nur eine Gruppe der Hauptlagerzapfen zu walzen, so daß die zusätzliche Walzung der Hauptlagerzapfen nicht zusätzliche Zeit in Anspruch nimmt, sondern in der gleichen Zeit erfolgen kann, in der auch eine Gruppe der Pleuellagerzapfen gewalzt wird. Um jedoch den erforderlichen Platz für die Anordnung der Walzgeräte zu schaffen, ist es notwendig, daß die einzelnen Pleuellagerzapfen, die einer bestimmten Gruppe zugehören, nicht unmittelbar benachbart sind.

DE-A-3 108 746, aus der der Oberbegriff des Anspruchs 3 bekannt ist, zeigt eine Kurbelwellenfest- bzw. glattwalzmaschine mit einem Maschinenständer und mit Mitteln zum Aufnehmen und Drehantreiben mindestens einer mehrhübigen Kurbelwelle um eine Drehachse, sowie mit Walzwerkzeuge aufweisenden Hauptlagerzapfenwalzgeräten und mit mindestens zwei Walzwerkzeuge aufweisenden Pleuellagerzapfenwalzgeräten, die je in einer Ebene senkrecht zur Drehachse pendelfähig an einem Schlitten für eine Radialverschiebung und Radialpositionierung aufgehängt sind. Hierzu sind erfindungsgemäß zur Durchführung des Verfahrens die Pleuellagerzapfenwalzgeräte gemeinsam axial verschieblich zwischen zwei vorbestimmte oder vorbestimmbare Positionen angeordnet und in diesen Positionen fixierbar, wobei die Pleuellagerzapfenwalzgeräte untereinander einen solchen Abstand in Verschieberichtung aufweisen, daß sich in Arbeitsposition zwischen ihnen mindestens ein Pleuellagerzapfen befinden kann. Bei dieser Walzgeräteanordnung besteht genügend Platz zur Anordnung mindestens der Pleuellagerzapfenwalzgeräte nebeneinander für eine zu walzende Gruppe. Eine einfache Verschiebung macht es möglich, die zweite Gruppe von Pleuellagerzapfen zu walzen, womit der Walzvorgang bereits beendet ist. Die Verschiebung der Gruppe von Walzgeräten, die mindestens während dieser Verschiebung relativ zueinander starre Positionen einnehmen, kann durch einfache Schlitten erfolgen. Da nur zwei unterschiedliche Positionen eingefahren werden müssen, ist es möglich, diese Positionen auf einfache Weise durch Anschläge zu bestimmen. Hierbei können diese Anschläge durchaus auch verstellbar sein. In der jeweiligen Position kann der in dieser Position eingefahrene Schlitten z.B. durch Klemmung gehalten werden, oder aber dadurch, daß die verwendeten Verschiebemittel den Schlitten permanent gegen den Anschlag drücken. Die Verschiebung der Schlitten in die beiden unterschiedlichen Positionen kann kraftbetätigt erfolgen. Die Radialverschiebung der Pleuellagerzapfenwalzgeräte kann hierbei für jedes Gerät einzeln, aber auch für alle Geräte gemeinsam und gleichzeitig erfolgen.

Im ersten Fall muß für jedes unabhängig verschiebbare Gerät ein Antrieb vorgesehen sein. Im zweiten Fall reicht ein Antrieb für alle Geräte.

Vorteilhafte Ausgestaltungen der Erfindung werden in den Unteransprüchen 2 sowie 4 bis 13 beschrieben.

Die Erfindung soll nun anhand der beigefügten Zeichnungen näher erläutert werden.

Es zeigen:
- Figur 1: Vorderansicht einer Kurbelwellenfest- bzw. glattwalzmaschine
- Figur 2: Schnitt X-X nach Figur 1
- Figur 3: Kurbelwelle in vereinfachter Darstellung perspektivisch
- Figur 4: Anordnung einer Nockenscheibe mit Endschaltern für die Bestimmung von Winkellagen
In Figur 1 ist eine Kurbelwelle 1 in einem Maschinenständer 83 drehantreibbar aufgenommen von einem Spannfutter 2 und einer Körnerspitze 3. Angetrieben wird das Spannfutter 2 und damit die Kurbelwelle 1 von einem Antriebsmotor 4. Die Kurbelwelle 1 rotiert beim Antreiben um die Drehachse 5. An die Hauptlagerzapfen 6,7,8,9 der Kurbelwelle 1 sind Hauptlagerzapfenwalzgeräte 10,11,12,13 mit ihren Werkzeugen, die in Figur 1 nicht weiter dargestellt sind, angelegt. Aufbau und Funktionsweise solcher Werkzeuge sind bekannt und bedürfen daher keiner weiteren Erläuterung. Die Hauptlagerzapfenwalzgeräte 10,11,12,13 sind in ihrer Haupterstreckung etwa lotrecht angeordnet und werden an ihren unteren Enden in Lagerböcken 14,15,16,17 und an ihren oberen Enden jeweils in einer Federlagerung je Hauptlagergerät, von denen nur die obere Federlagerung 56 sowie die untere Federlagerung 87 des Hauptlagergerätes 13 dargestellt sind, bewegbar aufgenommen, um Toleranzen auszugleichen. An die Pleuellagerzapfen 18,19,20 der Kurbelwelle 1 sind die Pleulellagerzapfenwalzgeräte 21,22,23 angelegt. Die Pleuellagerzapfen 24,25,26 (siehe Fig. 3) sind noch nicht belegt. Die Pleuellagerzapfenwalzgeräte 21,22,23, sind in ihrer Haupterstreckung etwa waagerecht angeordnet und die Pleuellagerzapfenwalzgeräte sind zu den Hauptlagerzapfenwalzgeräten somit in einer rechtwinklig zu der Drehachse 5 verlaufenden Querebene winklig zueinander angeordnet. Dadurch wird erreicht, daß Haupt- und Pleuellagerzapfenwalzgeräte eng nebeneinander angeordnet werden können.

Die Pleuellagerzapfenwalzgeräte 21,22,23 sind an ersten Armen 27,28,29 (Fig.2) von den Hebeln 30,31,32 gelenkig aufgenommen und mit dem Querschlitten 33, der von dem Längsschlitten 44 getragen wird, gelenkig verbunden. Die zweiten Arme 34,35,36 der Pleuellagerzapfenwalzgeräte 21,22,23 sind durch die gelenkigen Stützmittel 37,38,39 mit einer Stützwelle 40 verbunden, die von Lagerböcken 41,42 axial verschieblich aufgenommen ist.

In Richtung des Pfeils 43, parallel zur Drehachse 5, werden die Stützwellen 40 und der Längsschlitten 44 von einem eine doppelte Kolbenstange 84 aufweisenden Strömungsmittelzylinder 45, der in Gabeln 60 axial unverschieblich gehalten ist, mit Hilfe der Winkelhebel 46,47, die je mit ihrem einen Ende in Kulissen 48,49 eingreifen, synchron angetrieben. Natürlich können auch andere Antriebe für eine synchrone Verschiebung von Schlitten 44 und Stützwelle 40 verwendet werden. So können z.B. der Strömungsmittelzylinder 45 mit seiner doppelten Kolbenstange ersetzt werden durch einen Elektromotor, der eine axial ortsfest aber drehbar gelagerte Gewindemutter mit Gewindespindel antreibt, wobei dann die Gewindespindel die Aufgabe der doppelten Kolbenstange 84 übernimmt.
Es könnten auch für den Verschiebeantrieb von Schlitten 44 und Stützwelle 40 synchron gesteuerte Einzelantriebe vorgesehen sein. Die Winkelhebel 46 und 47 sind je im Bereich 85,86 ihrers Scheitels ortsfest aber schwenkbar gelagert.

Der Querschlitten 33, der in dieser Maschinenausführung mit den Hebeln 30,31,32 die ersten Arme 27,28,29 eines jeden Pleuellagerzapfenwalzgerätes 21,22,23 trägt, wird quer zur Drehachse 5 in Richtung 54 von dem Strömungsmittelzylinder 50, der mit einem Ende am Längsschlitten 44 und mit der Kolbenstange 53 am Querschlitten 33 befestigt ist, bewegt. Anstelle dieses Gesamtantriebes für alle Pleuellagerzapfenwalzgeräte können selbstverständlich auch Einzelantriebe für jedes Gerät vorgesehen sein, so daß die einzelnen Geräte unabhängig voneinander und zu unterschiedlichen Zeiten verschiebbar sind.

Die Längsbewegung in Richtung des Pfeils 43 bzw. die axiale Lage der Pleuellagerzapfenwalzgeräte wird von den Anschlägen 51,51' bestimmt. Die Querbewegung in Richtung des Pfeils 54 bzw. die Lage der Pleuellagerzapfenwalzgeräte quer zur Drehachse 5 wird von den Anschlägen 55, 55' begrenzt.

In Figur 3 ist eine Kurbelwelle 1 in vereinfachter Darstellung in der Lage dargestellt, wie sie in Fig. 1 im Spannfutter 2 und von der Körnerspitze 3 aufgenommen ist. Spannfutter 2 und Körnerspitze 3 sind jedoch in Fig. 3 nicht dargestellt.

Beim ersten Walzvorgang an der Kurbelwelle 1 sind die jeweils zugeordneten Walzgeräte an alle Hauptlagerzapfen 6,7,8,9 sowie an Pleuellagerzapfen 18,19,20 angelegt. Die Pleuellagerzapfen 18,19,20 sind am Umfang der Kurbelwelle untereinander im Winkel von 120° versetzt, jedoch zu den Pleuellagerzapfen 24,25,26 im Winkel von 60° versetzt angeordnet.

Die Pleuellagerzapfenwalzgeräte 21,22,23 sind mit ihren bekannten und nicht weiter dargestellten Werkzeugen so aufgehängt und abgestützt. daß sie beim Walzen der Pleuellagerzapfen 18,19,20 und 24,25,26 frei um die Drehachse 5 auf der Kreisbahn 63 (Fig. 2) den entsprechenden Pleuellagerzapfen folgen können.

Da die Kurbelwelle 1 beim Be- und Entladen immer eine definierte gleiche Stellung einnimmt, nach der auch die Pleuellagerzapfenwalzgeräte 21,22,23 bezogen auf die Pleuellagerzapfen 18,19,20 ausgerichtet werden, ist es erforderlich, die Kurbelwelle für den zweiten Walzvorgang, bei dem die Pleuellagerzapfen 24,25,26 gewalzt werden, in die entsprechende Position für die ausgerichteten Walzgeräte zu drehen. Die Kurbelwelle 1 wird somit so gedreht, daß die Pleuellagerzapfen 24,25,26 die ursprüngliche Umfangslage der Pleuellagerzapfen 18,19,20 einnehmen, nämlich Pleuellagerzapfen 24 in die Umfangslage des Pleuellagerzapfens 18, Pleuellagerzapfen 25 in die Umfangslage des Pleuellagerzapfens 19 und Pleuellagerzapfen 26 in die Umfangslage des Pleuellagerzapfens 20. Hierzu ist auf einer Welle 61 zwischen Antriebsmotor und Spannfutter 2 eine Nockenscheibe 62 vorgesehen, die mit der Welle 61 drehfest verbunden ist. Die Nockenscheibe 62 wiederum ist mit einem Nocken 64 ausgestattet, der mit einem Endschalter 65, der die Grundstellung des Spannfutters 2 bzw. der Kurbelwelle 1 beim Be- und Entladen und bei Beginn des ersten Walzvorganges definiert, zusammenarbeitet. Ein weiterer Endschalter 66 (Fig. 4) ist vorgesehen zum Definieren einer zweiten Lage der Kurbewellen. Der Endschalter 66 ist zum Umfang der Nockenscheibe 62 so angeordnet, daß er durch den Nocken 64 betätigt werden kann. Die Endschalter 65 und 66 werden im Verlaufe des Arbeitsablaufs von der Maschinensteuerung 67, die auch eine CNC-Steuerung sein kann, bei Bedarf aktiviert.
Der Antriebsmotor 4 und die Endschalter 65 und 66 sind über die Leitungen 68,69,70 mit der Maschinensteuerung 67 verbunden.
Anstelle der Nockenscheibe 62 mit dem Nocken 64 und den Endschaltern 65, 66 kann auch z.B. ein Winkeldrehgeber eingesetzt werden, der die Stellung der Kurbelwelle ansteuert und überwacht.

Die Walzkraft des Hauptlagerzapfenwalzgerätes 13 und die Öffnungs- und Schließbewegung wird mit Hilfe des Walzkraftzylinders 71 aufgebracht. Die Hauplagerzapfenwalzgeräte 10,11,12 weisen ebenfalls Walzkraftzylinder auf, die jedoch nicht weiter dargestellt sind. Die Walzkraft des Pleuellagerzapfenwalzgerätes 23 und die Öffnungs- und Schließbewegung wird mit Hilfe des Walzkraftzylinders 72 aufgebracht. Die Pleuellagerzapfenwalzgeräte 21,22 weisen ebenfalls Walzkraftzylinder auf, die jedoch nicht weiter dargestellt sind.

Die Pleuellagerzapfenwalzgeräte 21,22,23 müssen beim Walzen der Pleuellagerzapfen von den Pleuellagerzapfen mitgeschleppt werden und sind deshalb in der Querebene zur Drehachse 5 frei beweglich aufgehängt. Beim Einlegen oder Entnehmen einer Kurbelwelle, jedoch auch beim Wechseln der Pleullagerzapfenwalzgeräte von den Pleuellagerzapfen 18,19,20 auf die Pleuellagerzapfen 24,25,26 ist es erforderlich, daß die Pleuellagerzapfenwalzgeräte in einer Grundstellung fixiert sind. In Fig. 2 ist das Pleuellagerzapfenwalzgerät 23 in dieser Grundstellung dargestellt. Fixiert in dieser Stellung wird das Pleuellagerzapfenwalzgerät 23 durch den Hebel 73, der durch den Strömungsmittelzylinder 74 um den Drehpunkt 75 in Richtung 79 geschwenkt das Pleuellagerzapfenwalzgerät 23 am Nocken 76 abstützt und dabei gleichzeitig den Hebel 77 um den Drehpunkt 78 schwenkt und an der Strebe 80 einrasten läßt.

In dieser fixierten Stellung kann das Pleuellagerzapfenwalzgerät 23 mit Hilfe des Walzkraftzylinders 72 auch geöffnet und geschlossen werden, ebenso die Pleuellagerzapfenwalzgeräte 21,22. Soll diese Fixierung aufgehoben werden, wird der Strömungsmittelzylinder 74 so mit Strömungsmittel beaufschlagt, daß der Hebel 73 entgegen der Richtung 79 schwenkt. Dabei wird der Nocken 76 freigegeben und gleichzeitig Hebel 77 von der Strebe 80 gelöst. Diese Fixierung darf allerdings nur dann gelöst werden, wenn das jeweilige Pleuellagerzapfenwalzgerät an die Kurbewelle angelegt ist.

Nachfolgend soll ein Walzvorgang an einer Kurbewelle beschrieben werden.
Die Pleuellagerzapfenwalzgeräte 21,22,23 befinden sich in der Längsstellung, wie in Fig. 1 dargestellt, und der Längsschlitten 44 liegt am Anschlag 51' und die Stützwelle 40 liegt mit ihrem Anschlag 52 am Lagerbock 41 an. Der Längsschlitten 44 ist in dieser Stellung von den Klemmmitteln 82, 82' gehalten. Der Querschlitten 33 ist von der Drehachse 5 weggefahren und liegt am Anschlag 55' an und die Pleuellagerzapfenwalzgeräte sind durch Betätigung des Strömungsmittelzylinders 74 und den anderen nicht weiter dargestellten Strömingsmittelzylindern in der vorbeschriebenen Grundstellung fixiert. Hierbei sind bei der im Beispiel dargestellten sechshübigen Kurbelwelle die Pleuellagerzapfenwalzgeräte 21 und 22 auf die in Grundstellung oberhalb der Drehachse 5 liegenden Pleuellagerzapfen 18 und 19 und das Pleuellagerzapfenwalzgerät 23 auf den in dieser Grundstellung unterhalb der Drehachse 5 liegenden Pleuellagerzapfen 20 ausgerichtet. Hierzu ist das Pleuellagerzapfenwalzgerät 23 entsprechend tiefer als die beiden anderen Geräte 21 und 22 aufgehängt, wie dies z.B. in Fig. 1 deutlich zu sehen ist. Hierdurch können die Pleuellagerzapfenwalzgeräte einfach in waagerechter Lage -wie in Fig. 2 dargestellt- gehalten werden und können ohne Schwenkbewegung einfach radial in Richtung des Pfeils 54 hin und her verschoben werden, um in Anlageposition (Fig. 2) oder in Entnahmeposition (Fig. 2 strichpunktiert) zu kommen.

Die Hauptlagerzapfen- und die Pleuellagerzapfenwalzgeräte sind an der Werkzeugseite 81 geöffnet und die Drehachse 5 ist vollkommen frei. Die Nockenscheibe 62 auf der Welle 61 ist vom Antriebsmotor so gestellt, daß der Nocken 64 den jetzt aktivierten Endschalter 65 betätigt, so daß die definierte Beschickungsstellung der Maschine eingestellt ist. Eine Kurbelwelle 1 wird von einer Beschickungseinrichtung, die nicht dargestellt ist, in der Lage, wie in Fig. 1 gezeigt, in die Maschine eingegeben und vom Spannfutter 2 und der Körnerspitze 3 aufgenommen. Anschließend wird der Querschlitten 33 mit Hilfe des Strömungsmittelzylinders 50 gegen den Anschlag 55 gefahren und die Pleuellagerzapfenwalzgeräte 21,22,23 befinden sich mit ihren Werkzeugen in der Arbeitsstellung. Die Haupt- und Pleuellagerzapfenwalzgeräte werden dann mit geringer Kraft mit ihren Werkzeugen an die Hauptlagerzapfen 6,7,8,9 und die Pleuellagerzapfen 18,19.20 angelegt. Gleichzeitig wird die Lagefixierung der Pleuellagerzapfenwalzgeräte gelöst, so daß die Pleuellagerzpafenwalzgeräte frei bewegbar sind und um die Drehachse 5 mitgeschleppt werden können. Ebenfalls gleichzeitig wird die Rotation der Kurbewelle 1 um die Drehachse 5 über Antriebsmotor 4 eingeleitet. Während die Kurbelwelle 1 rotiert, wird während einer bestimmten Anzahl von Umdrehungen der Kurbewelle die Anlagekraft der Walzgeräte auf die erforderliche Walzkraft durch die dafür vorgesehenen Walzkraftzylinder 71,72 und den anderen nicht weiter dargestellten Walzkraftzylindern erhöht. Nach einer vorgegebenen Anzahl von Kurbelwellenumdrehungen unter voller Walzkraft wird bei rotierender Kurbelwelle 1 die Walzkraft an allen Walzgeräten auf Anlagekraft abgesenkt, die Rotation der Kurbelwelle abgeschaltet und die Kurbelwelle 1 stillgesetzt. Das Stillsetzten der Kurbelwelle erfolgt in der Beschickungsstellung. Die Beschickungsstellung wird dadurch erreicht, daß der Nocken 64 den jetzt für das Abschalten des Antriebsmotors 4 aktivierten Endschalter 65 betätigt, der dann den Antriebsmotor 4 abschaltet. Der Antriebsmotor 4 wird dann gebremst. Die Kurbelwelle 1 ist jetzt an allen Hauptlagerzapfen und den drei Pleuellagerzapfen, nämlichan den Pleuellagerzapfen 18,19,20 bearbeitet. Jetzt müssen noch die Pleuellagerzapfen 24,25,26 bearbeitet werden. Die Pleuellagerzapfenwalzgeräte werden jetzt, wie schon vorbeschrieben, mit Hilfe des Strömungsmittelzylinders 74 und anderer, nicht weiter dargestellter Strömumgsmittelzylinder in ihrer Lage fixiert und durch die Walzkraftzylinder an der Werkzeugseite 81 geöffnet. Dann wird der Querschlitten 33 durch den Strömungsmittelzylinder 50 gegen den Anschlag 55' gezogen. Die Pleuellagerzapfenwalzgeräte haben dann die Kurbelwelle freigegeben. Danach wird die Klemmung 82, 82' des Längsschlittens 44 gelöst und der Längsschlitten 44 und die Stützwelle 40 werden durch den in der Gabel 60 aufgenommenen Ströungsmittelzylinder 45 mit den Winkelhebeln 46,47 betätigt und in Richtung 43 gegen den Anschlag 51 gefahren. Danach wird die Klemmung 82,82' wieder betätigt.

Die Pleuellagerzapfenwalzgeräte 21,22,23 befinden sich jetzt mit den Pleuellagerzapfen 24,25,26 in einer Querebene oder Fluchtung. Nun muß die Kurbelwelle 1 gedreht werden, damit die Pleuellagerzapfen 24,25,26 die schon vorbeschriebene Winkellage einnehmen, die zu der Stellung der Pleuellagerzapfenwalzgeräte paßt. Dafür wird der Endschalter 66 aktiviert und der Antriebsmotor 4 über die Maschinensteuerung 67 eingeschaltet. Der Nocken 64 betätigt beim Umlauf der Nockenscheibe 63 den Endschalter 66, der dann den Antriebsmotor 4 wieder abschaltet. Der Antriebsmotor wird dann abgebremst und die Kurbelwelle 1 befindet sich in der erforderlichen Lage. Der Querschlitten 33 wird dann durch den Strömungsmittelzylinder 50 gegen den Anschlag 55 gefahren und die Pleuellagerzapfenwalzgeräte befinden sich in der Position für den zweiten Walzvorgang. Nur die Pleuellagerzapfenwalzgeräte 21,22,23 werden jetzt mit geringer Kraft mit Hilfe ihrer Walzkraftzylinder 72 mit ihren Werkzeugen an die Pleuellagerzapfen 24,25,26 angelegt. Gleichzeitig wird die Lagefixierung der Pleuellagerzapfenwalzgeräte aufgehoben und die Rotation der Kurbewelle 1 um die Drehachse 5 wird über Antriebsmotor 4 eingeleitet. Während die Kurbelwelle rotiert, wird während einer bestimmten Anzahl von Umdrehungen der Kurbelwelle die geringe Anlagekraft auf die erforderliche Walzkraft durch die dafür vorgesehenen Walzkraftzylinder erhöht. Nach einer vorgegebenen Anzahl Kurbewellenumdrehungen bei voller Walzkraft wird bei rotierender Kurbelwelle 1 die Walzkraft an den Pleuellagerzapfenwalzgeräten 21,22,23 während einer bestimmten Anzahl von Kurbewellenumdrehungen auf Anlegekraft abgesenkt und die Rotation der Kurbelwelle stillgesetzt. Das Stillsetzten der Kurbelwelle 1 erfolgt jetzt über den Endschalter 66, der aktiviert ist und der durch den Nocken 64 betätigt wird und den Befehl zum Abschalten des Antriebsmotors 4 auslöst. Die Lagefixierung der Pleuellagerzapfenwalzgeräte 21,22,23 wird wieder eingeleitet und die Pleuellagerzapfenwalzgeräte 21,22,23 werden werkzeugseitig wieder geöffnet. Gleichzeitig werden auch Hauptlagerzapfenwalzgeräte 10,11,12,13 werkzeugseitig geöffnet. Die Pleuellagerzapfenwalzgeräte 21,22,23 sind dann durch den Querschlitten 33 von der Kurbelwelle 1 wegzufahren, indem der Querschlitten 33 von dem Strömungsmittelzylinder 50 gegen den Anschlag 55' gezogen wird. Die Kurbewelle 1 ist nun nochmals mit Hilfe des Antriebsmotors 4 in die Be- und Entladestellung zu drehen und kann dann gegen eine andere zu drehende Kurbelwelle ausgetauscht werden. Für einen nächsten Arbeitsgang sind die Pleuellagerzapfenwalzgeräte 21,22,23 dann in die in Fig. 1 dargestellte Ausgangslage in Längsrichtung zurückzufahren.

### Liste der verwendeten Bezugszeichen

- 1: Kurbelwelle
- 2: Spannfutter
- 3: Körnerspitze
- 4: Antriebsmotor
- 5: Drehachse
- 6: Hauptlagerzapfen
- 7: Hauptlagerzapfen
- 8: Hauptlagerzapfen
- 9: Hauptlagerzapfen
- 10: Hauptlagerzapfenwalzgeräte
- 11: Hauptlagerzapfenwalzgeräte
- 12: Hauptlagerzapfenwalzgeräte
- 13: Hauptlagerzapfenwalzgeräte
- 14: Lagerbock
- 15: Lagerbock
- 16: Lagerbock
- 17: Lagerbock
- 18: Pleuellagerzapfen
- 19: Pleuellagerzapfen
- 20: Pleuellagerzapfen
- 21: Pleuellagerzapfenwalzgeräte
- 22: Pleuellagerzapfenwalzgeräte
- 23: Pleuellagerzapfenwalzgeräte
- 24: Pleuellagerzapfen
- 25: Pleuellagerzapfen
- 26: Pleuellagerzapfen
- 27: erster Arm
- 28: erster Arm
- 29: erster Arm
- 30: Hebel
- 31: Hebel
- 32: Hebel
- 33: Querschlitten
- 34: zweiter Arm
- 35: zweiter Arm
- 36: zweiter Arm
- 37: Stützmittel
- 38: Stützmittel
- 39: Stützmittel
- 40: Stützwelle
- 41: Lagerbock
- 42: Lagerbock
- 43: Pfeil
- 44: Schlitten
- 45: Strömungsmittelzylinder
- 46: Winkelhebel
- 47: Winkelhebel
- 48: Kulisse
- 49: Kulisse
- 50: Strömungsmittelzylinder
- 51: Anschlag
- 51': Anschlag
- 52: Anschlag
- 52': Anschlag
- 53: Kolbenstange
- 54: Pfeil
- 55: Anschlag
- 55': Anschlag
- 56: Federlagerung
- 57: unbenutzt
- 58: unbenutzt
- 59: unbenutzt
- 60: Gabel
- 61: Welle
- 62: Nockenscheibe
- 63: Kreisbahn
- 64: Nocken
- 65: Endschalter
- 66: Endschalter
- 67: Maschinensteuerung
- 68: Leitung
- 69: Leitung
- 70: Leitung
- 71: Walzkraftzylinder
- 72: Walzkraftzylinder
- 73: Hebel
- 74: Strömungsmittelzylinder
- 75: Drehpunkt
- 76: Nocken
- 77: Hebel
- 78: Drehpunkt
- 79: Richtung
- 80: Strebe
- 81: Werkzeugseite
- 82: Klemmittel
- 82': Klemmittel
- 83: Maschinenständer
- 84: doppelte Kolbenstange
- 85: Bereich des Scheitels
- 86: Bereich des Scheitels
- 87: untere Federlagerung

## Patentansprüche

1. Verfahren zum Glatt- bzw. Festwalzen von Lagerzapfen von mehrhübigen Kurbelwellen (1), dadurch gekennzeichnet, daß alle Pleuellagerzapfen (24, 18, 25, 19, 26, 20) in mindestens zwei Gruppen aufgeteilt und gruppenweise nacheinander gewalzt werden, wobei zu jeder Gruppe die jeweils nicht unmittelbar benachbarten Pleuellagerzapfen (24, 25, 26; 18, 19, 20) gehören.

2. Verfahren nach Anspruch 1, dadurch gekennzeichnet, daß Hauptlagerzapfen (6 bis 9) der Kurbelwelle (1) gemeinsam mit einer der Gruppen von Pleullagerzapfen gewalzt werden.

3. Kurbelwellenfest- bzw. -glattwalzmaschine mit einem Maschinenständer (83) und mit Mitteln zum Aufnehmen und Drehantreiben mindestens einer mehrhübigen Kurbelwelle (1) um eine Drehachse (5) sowie mit Walzwerkzeuge aufweisenden Hauptlagerzapfenwalzgeräten (10 bis 13) und mit mindestens zwei Walzwerkzeuge aufweisenden Pleuellagerzapfenwalzgeräten (21, 22, 23), die je in einer Ebene senkrecht zur Drehachse (5) pendelfähig an einem Schlitten (33) für eine Radialverschiebung und Radialpositionierung aufgehängt sind, dadurch gekennzeichnet, daß zur Durchführung des Verfahrens nach einem der Ansprüche 1 und 2 die Pleuellagerzapfenwalzgeräte (21 bis 23) gemeinsam axial verschieblich (43) zwischen mindestens zwei vorbestimmte oder vorbestimmbare Positionen angeordnet und in diesen Positionen fixierbar sind, wobei die Pleuellagerzapfenwalzgeräte (21 bis 23) untereinander einen solchen Abstand in Verschieberichtung aufweisen, daß sich in Arbeitsposition zwischen ihnen mindestens ein Pleuellagerzapfen befinden kann.

4. Maschine nach Anspruch 3, dadurch gekennzeichnet, daß die vorbestimmten oder vorbestimmbaren Positionen von Anschlägen (51, 51'; 52, 52') gebildet werden.

5. Maschine nach Anspruch 4, dadurch gekennzeichnet, daß die Anschläge (51, 51'; 52, 52') verstellbar ausgebildet sind.

6. Maschine nach einem der Ansprüche 3 bis 5, dadurch gekennzeichnet, daß für die gemeinsame Axialverschiebung ein weiterer Schlitten (44) vorgesehen ist, der den oder die Schlitten (33) für die Radialverschiebung trägt.

7. Maschine nach einem der Ansprüche 3 bis 6, dadurch gekennzeichnet, daß lösbare Klemmittel (82, 82') vorgesehen sind zur Klemmung des weiteren Schlittens (44), wenn dieser in eine vorbestimmte Position eingefahren ist.

8. Maschine nach einem der Ansprüche 3 bis 7, dadurch gekennzeichnet, daß kraftbetätigte Verschiebemittel (45, 46, 47, 48, 49, 60) vorgesehen und mit dem weiteren Schlitten (44) verbunden sind.

9. Maschine nach Anspruch 8, dadurch gekennzeichnet, daß die kraftbetätigten Verschiebemittel einen Strömungsmittelzylinder (45) mit doppelter Kolbenstange 84 aufweisen.

10. Maschine nach einem der Ansprüche 3 bis 9, dadurch gekennzeichnet, daß jedes Pleuellagerzapfenwalzgerät (21 bis 23) in an sich bekannter Weise zwei gelenkig miteinander verbundene Arme (27-29; 34-36) aufweist, wobei alle Pleuellagerzapfenwalzgeräte mit einem Arm (27-29) gelenkig mit dem ersten Schlitten (33) und mit dem anderen Arm (34-36) gelenkig mit einer axial verschieblichen Stützwelle (40) verbunden sind.

11. Maschine nach Anspruch 10, dadurch gekennzeichnet, daß der weitere Schlitten (44) und die Stützwelle (40) mit gemeinsamen kraftbetätigten Verschiebemitteln verbunden sind.

12. Maschine nach einem der Ansprüche 3 bis 11, dadurch gekennzeichnet, daß der weitere Schlitten (44) und die Stützwelle (40) je mit einem Arm eines Winkelhebels (46, 47) gelenkig verbunden sind, deren anderer Arm jeweils mit einem äußern Ende einer Kolbenstange (84) eines Strömungsmittelzylinders (45) mit doppelter Kolbenstange (84) verbunden ist, wobei der Strömungsmittelzylinder (45) axial unverschieblich gehalten ist und wobei weiter jeder Winkelhebel (46, 47) im Bereich seines Scheitels (85, 86) schwenkbar gelagert ist.

13. Maschine nach einem der der Ansprüche 3 bis 12, dadurch gekennzeichnet, daß Mittel (62, 64, 65, 66, 67) zur Erfassung mindestens bevorzugter Drehwinkellagen der Kurbelwelle (1) in der Maschine sowie Antriebs- und Steuermittel um die Kurbelwelle (1) in diese bevorzugten Drehwinkellagen nacheinander einzufahren und stillzusetzen, vorhanden sind.

14. Maschine nach einem der Ansprüche 3 bis 13, dadurch gekennzeichnet, daß mindestens ein Pleuellagerzapfenwalzgerät (21,22,23) unabhängig von den anderen radial verschiebbar angeordnet ist.

## Claims

1. Method for the smoothing rolling or clamped rolling of bearing pins of multi-stroke crankshafts (1), characterised in that all connecting-rod bearing pins (24, 18, 25, 19, 26, 20) are divided into at least two groups and are rolled in groups in succession, wherein in each group belong the respective connecting-rod bearing pins (24, 25, 26; 18, 19, 20) which are not immediately adjacent to each other.

2. Method according to claim 1, characterised in that main bearing pins (6 to 9) of the crankshaft (1) are rolled jointly with one of the groups of connecting-rod bearing pins.

3. Clamped or smoothing rolling machine for crankshafts comprising a machine stand (83) and means for receiving and rotatably driving at least one multi-stroke crankshaft (1) about an axis of rotation (5), as well as main bearing pin rolling devices (10 to 13) having rolling tools, and also at least two connecting-rod bearing pin rolling devices (21, 22, 23) having rolling tools, said connecting-rod bearing pin rolling devices each being suspended in a plane perpendicular to the axis of rotation (5) for pendulum movement on a carriage (33) for a radial displacement and radial positioning, characterised in that, for carrying out the method according to one of claims 1 and 2, the connecting-rod bearing pin rolling devices (21 to 23) are arranged jointly to be axially displaceable (43) between at least two predetermined or predeterminable positions and can be fixed in these positions, wherein the connecting-rod bearing pin rolling devices (21 to 23) have such a position among themselves in the direction of displacement that at least one connecting-rod bearing pin can be located between them in the working position.

4. Machine according to claim 3, characterised in that the predetermined or predeterminable positions are defined by stops (51, 51'; 52, 52').

5. Machine according to claim 4, characterised in that the stops (51, 51'; 52, 52') are adjustable.

6. Machine according to one of claims 3 to 5, characterised in that for the joint axial displacement a further carriage (44) is provided which supports the carriage or carriages (33) for the radial displacement.

7. Machine according to one of claims 3 to 6, characterised in that releasable clamping means (82, 82') are provided for the clamping of the further carriage (44) when this arrives at a predetermined position.

8. Machine according to one of claims 3 to 7, characterised in that power-actuated displacement means (45, 46, 47, 48, 49, 60) are provided and are connected to the further carriage (44).

9. Machine according to claim 8, characterised in that the power-actuated displacement means comprise a cylinder (45) for flow means having a double piston rod (84).

10. Machine according to one of claims 3 to 9, characterised in that each connecting-rod bearing pin rolling device (21 to 23) comprises, in a manner known per se, two arms (27-29; 34-36) connected to each other in an articulated manner, and wherein all connecting-rod bearing pin rolling devices are connected by one arm (27-29) hingedly to the first carriage (33) and by the other arm (34-36) hingedly to an axially displaceable support shaft (40).

11. Machine according to claim 10, characterised in that the further carriage (44) and the support shaft (40) are connected to common, power-actuated displacement means.

12. Machine according to one of claims 3 to 11, characterised in that the further carriage (44) and the support shaft (40) are each connected hingedly to one arm of an angled lever (46, 47) whose other arm is connected to an outer end of a piston rod (84) of a flow-medium cylinder (45) with double piston rod (84), wherein the flow-medium cylinder (45) is mounted to be axially non-displaceable and wherein additionally each angled lever (46, 47) is pivotally mounted in the region of its vertex (85, 86).

13. Machine according to one of claims 3 to 12, characterised in that means (62, 64, 65, 66, 67) for detecting at least preferred angular positions of the crankshaft (1) in the machine are provided, as well as drive and control means for bringing the crankshaft (1) into these preferred angular positions in succession and bringing it to a standstill.

14. Machine according to one of claims 3 to 13, characterised in that at least one connecting-rod bearing pin rolling device (21, 22, 23) is arranged to be radially displaceable independently of the other or others.

## Revendications

1. Procédé de galetage et d'écrouissage de vilebrequins (1) comportant plusieurs excentricités, caractérisé en ce que tous les tourillons de palier des manetons (24, 18, 25, 19, 26, 20) sont répartis en au moins deux groupes et peuvent être écrouis par groupe les uns après les autres, étant entendu que font partie de chacun des groupes, des tourillons de palier de manetons (24, 25, 26; 18, 19, 20) qui ne sont pas directement voisins.

2. Procédé suivant la revendication 1, caractérisé en ce que les tourillons de paliers principaux (6 à 9) sont écrouis ensemble avec l'un des groupes de tourillons de paliers des manetons.

3. Machine de galetage et d'écrouissage de vilebrequins, comportant un bâti de machine (83) et des moyens pour recevoir et entraîner en rotation autour d'un axe de rotation (5) au moins un vilebrequin (1), appareils qui présentent plusieurs excentricités, comportant des appareils d'écrouissage pour tourillons de paliers principaux (10 à 13), présentant des outils d'écrouissage, et comportant au moins deux appareils d'écrouissage pour tourillons de paliers des manetons (21, 22, 23), qui présentent des outils d'écrouissage et qui sont chacun suspendus, à la façon d'un pendule, dans un plan perpendiculaire à l'axe de rotation (5) à un chariot (33), pour réaliser un coulissement radial et un positionnement radial, caractérisée en ce que, pour mettre en oeuvre le procédé suivant les revendications 1 et 2, les appareils d'écrouissage pour tourillons de paliers des manetons (21 à 23) sont disposés de façon à pouvoir se déplacer ensemble axialement, entre au moins deux positions prédéterminées, ou prédéterminables, et peuvent être bloquées dans ces positions, étant entendu que les appareils d'écrouissage pour tourillons de paliers des manetons (21 à 23) présentent entre eux, dans la direction du déplacement, une distance telle qu'en position d'usinage, au moins un tourillon de paliers de maneton (18) puisse se trouver entre eux.

4. Machine suivant la revendication 3, caractérisée en ce que les positions prédéterminées, ou prédéterminables, sont matérialisées par des butées (51, 51'; 52, 52').

5. Machine suivant la revendication 4, caractérisée en ce que les butées (51, 51'; 52, 52') sont réalisées déplaçables.

6. Machine suivant l'une quelconque des revendications 3 à 5, caractérisée en ce que, pour le déplacement axial de l'ensemble, il est prévu un autre chariot (44), qui porte le ou les chariots (33) servant au coulissement radial.

7. Machine suivant l'une quelconque des revendications 3 à 6, caractérisée en ce que des moyens de blocage libérables (82, 82') sont prévus pour bloquer l'autre chariot (44) si on fait déplacer ce dernier dans une position prédéterminée.

8. Machine suivant l'une quelconque des revendications 3 à 7, caractérisée en ce que des moyens de coulissement (45, 46, 47, 48, 49, 60) sont prévus, actionnés par une source d'énergie extérieure, et en ce qu'ils sont reliés à l'autre chariot (44).

9. Machine suivant la revendication 8, caractérisée en ce que les moyens de coulissement actionnés par une source d'énergie extérieure comportent un vérin (45) commandé par un fluide, et présentant une tige de piston (84) double.

10. Machine suivant l'une quelconque des revendications 3 à 9, caractérisée en ce que chaque appareils d'écrouissage pour tourillons de paliers des manetons (21 à 23) présente, d'une façon connue, deux bras (27 - 29; 34 - 36), reliés entre eux par articulation, tous les appareils d'écrouissage pour tourillons de paliers des manetons étant reliés par articulation au premier chariot (33) avec un bras (27 - 29) et avec l'autre bras (34 - 36), par articulation, à un arbre support (40), que l'on peut faire coulisser axialement.

11. Machine suivant la revendication 10, caractérisée en ce que l'autre chariot (44) et l'arbre support (40) sont reliés par des moyens de coulissement communs actionnés par une source d'énergie extérieure.

12. Machine suivant l'une quelconque des revendications 3 à 11, caractérisée en ce que l'autre chariot (44) et l'arbre support (40) sont chacun reliés par articulation à un bras d'un levier coudé (46, 47), dont chacun des autres bras est relié à une des extrémités extérieure d'une tige de piston (84) d'un vérin actionné par fluide (45), à double tige de piston, le vérin actionné par fluide (45) étant fixé sans possibilité de déplacement axial et chaque levier coudé (46, 47) étant, de plus, installé de façon à pouvoir pivoter dans la zone formée par le sommet de son coude.

13. Machine suivant l'une quelconque des revendications 3 à 12, caractérisée en ce qu'il est prévu des moyens (62, 64, 65, 66, 67) pour, au moins, positionner de la façon souhaitée l'angle de rotation du vilebrequin (1) dans la machine, ainsi que des moyens d'entraînement et de commande pour positionner et bloquer successivement le vilebrequin (1) dans ces positions souhaitées de l'angle de rotation.

14. Machine suivant l'une quelconque des revendications 3 à 13, caractérisée en ce qu'au moins l'un des appareils d'écrouissage pour tourillons de paliers des manetons (21, 22, 23) est disposé de façon à pouvoir coulisser radialement, indépendamment des autres.
